# FASCICULE DE BREVET EUROPEEN

(11) **EP 0 908 272 B1**
(45) Date de publication et mention de la délivrance du brevet: **02.01.2003**
(21) Numéro de dépôt: 98402399.4
(22) Date de dépôt: 30.09.1998
(51) Int. Cl.: B25B 5/12, B25B 5/16

(54) **Dispositif de maintien, de positionnement, ou de serrage**
Vorrichtung zum Halten, Positionieren oder Festspannen
Device for holding, positioning or clamping

(30) Priorité: 08.10.1997 FR 9712535
(43) Date de publication de la demande: 14.04.1999
(73) Titulaire: Genus Technologies, 92320 Châtillon (FR)
(72) Inventeur: Roudier, Fabrice, 78820 Juziers (FR); Morel, Michel, 95120 Ermont (FR)
(74) Mandataire: Kaspar, Jean-Georges

(56) Documents cités:
- EP-A- 0 359 073
- EP-A- 0 575 888
- DE-A- 3 705 269
- DE-C- 19 616 441
- DE-U- 8 909 688
- FR-A- 2 427 179
- FR-A- 2 588 494
- US-A- 4 793 602

## Description

L'invention concerne un dispositif de maintien, de positionnement, ou de serrage, notamment pour le maintien, le positionnement, ou le serrage de pièces de carrosserie conformément au préambule de la revendication 1 (voir FR-A-2 588 494 par exemple).

Les dispositifs connus de ce type sont par exemple des dispositifs de serrage pneumatiques à genouillère, généralement constitués par un vérin hydraulique ou pneumatique dont la tige est reliée à un embiellage solidaire du bras de serrage ou de maintien.

Il est également connu d'employer à la place d'un vérin hydraulique ou pneumatique, un moyen d'actionnement à distance, transmettant les efforts par exemple au moyen d'un câble ou autre moyen de liaison approprié apte à transmettre des efforts.

Le blocage du bras de serrage ou de maintien en position de serrage ou de maintien est effectué généralement dans une position dans laquelle le bras de serrage est sensiblement perpendiculaire à l'axe de poussée du moyen d'actionnement.

Ces dispositifs de type connu sont construits sur mesure pour des applications spécifiques en fonction des courses ou des angles de serrage ou de maintien, et des courses ou des angles d'ouverture et de libération des pièces à maintenir.

Lorsque des modifications doivent être effectuées sur ces dispositifs connus, pour obtenir par exemple des courses ou des angles de serrage ou de maintien, de libération ou d'ouverture différents, il est nécessaire d'interposer des butées dans le corps du vérin, ou de modifier le dispositif par démontage et remplacement de certaines pièces.

Pour éviter un démontage complet, on peut également prévoir d'interposer un organe d'ajustement à filetages inversés tel que la vis d'ajustement 30 du document US 4.793.602. Cependant, dans ce cas, le boîtier ne peut pas être étanche aux impuretés, car un passage d'accès à la vis d'ajustement 30 doit nécessairement être prévu. L'absence d'étanchéité du boîtier conduit alors à un encrassement susceptible d'aboutir au blocage de cette vis d'ajustement 30.

L'invention a pour but de remédier aux inconvénients de la technique connue, en proposant un nouveau dispositif à blocage étanche et permettant le réglage des courses ou des angles précités sans démontage ni reconstruction du dispositif, tout en offrant une bonne précision de réglage du maintien et de la libération des pièces à maintenir.

L'invention permet ainsi de diminuer le nombre de modèles nécessaires, de simplifier les fabrications et le réglage des dispositifs et de permettre l'interchangeabilité des modèles de même capacité, ce qui procure une importante économie en raison de la diminution des besoins de stockage en résultant.

L'invention a pour objet un dispositif de maintien, de positionnement ou de serrage, notamment pour le maintien ou le serrage de pièces de carrosserie, comportant les caractéristiques définies dans la revendication 1.

Selon d'autres caractéristiques de l'invention :
. la tige du moyen d'actionnement est taraudée et l'équipage mobile est solidaire d'une pièce de liaison filetée à une extrémité, pour permettre un réglage de longueur par vissage relatif du taraudage de ladite tige autour de l'extrémité filetée de la pièce de liaison,
. la pièce de liaison est reliée à l'équipage mobile par un montage anti-rotation,
. la pièce de liaison est conformée pour coopérer avec un moyen de détection de position de serrage ou de maintien,
. la pièce de liaison porte un drapeau, apte à être détecté par un moyen approprié solidaire du boîtier du dispositif,
. la tige du moyen d'actionnement est solidaire d'un piston oblong ou rectangulaire,
. la tige du moyen d'actionnement est conformée pour coopérer avec un moyen de détection de position de libération ou d'ouverture,
. ladite tige porte un drapeau, apte à être détecté par un moyen approprié solidaire du boîtier du dispositif,
. au moins undit moyen de détection approprié solidaire du boîtier du dispositif est un moyen de détection sans contact, de préférence inductif,
. les moyens de détection appropriés sont montés dans un même module de détection.

L'invention sera mieux comprise grâce à la description qui va suivre donnée à titre d'exemple non limitatif en référence aux dessins annexés dans lesquels :
. La figure 1 représente schématiquement une vue en élévation latérale avec arrachement partiel d'un dispositif selon l'invention.
. La figure 2 représente schématiquement une vue partielle en élévation avec coupe partielle d'un dispositif selon l'invention.
. Les figures 3 et 4 représentent schématiquement des vues analogues à la figure 1 d'un dispositif selon l'invention réglé pour une position perpendiculaire de maintien ou de serrage et une position d'ouverture ou de libération à 45°.
. Les figures 5 et 6 représentent schématiquement des vues analogues à la figure 1 d'un dispositif selon l'invention réglé pour une position perpendiculaire de serrage ou de maintien et pour une position d'ouverture ou de libération à 120°.

En référence aux figures 1 à 6, les éléments identiques ou fonctionnellement équivalents sont repérés par des chiffres de référence identiques.

Sur la figure 1, un dispositif de serrage ou de maintien comporte un corps ou un boîtier 1 étanche aux impuretés, dont la plaque de couverture a été enlevée.

Le boîtier 1 comporte deux taraudages 2a, 2b de fixation à un support non représenté.

Le boîtier 1 contient un embiellage 3 agissant à la manière d'une genouillère pour actionner le bras 4 de maintien ou de serrage.

Le boîtier 1 porte à son extrémité inférieure un vérin 5 monté par l'intermédiaire de deux vis 6, 7 montées à l'emplacement des traits d'axe 6, 7 sur le boîtier 1. Le vérin 5 comporte une tige 8 d'actionnement solidaire de préférence d'un piston oblong ou rectangulaire, de manière à être montée par rapport au corps du vérin 5 selon un montage anti-rotation.

La tige 8 du vérin 5 comporte intérieurement un taraudage 9 et extérieurement un drapeau 10, de préférence métallique.

Le taraudage 9 de la tige 8 de vérin reçoit l'extrémité filetée 11 d'une pièce de liaison 12 de la tige de vérin 8 à l'embiellage 3. La pièce de liaison 12 est montée solidaire de l'embiellage 3 par l'intermédiaire d'un axe 13 assurant un montage relatif anti-rotation entre l'embiellage 3 et la pièce de liaison 12. La pièce de liaison 12 porte également un drapeau 14, de préférence métallique. Le drapeau 14 est monté libre, en rotation, pour permettre la rotation du vérin 5. Le drapeau 14 est dans une position correspondant au maintien ou au serrage d'une pièce de carrosserie non représentée par le bras 4. Cette position de maintien ou de serrage est détectée par l'intermédiaire d'un aimant 15 ou moyen inductif monté dans un module 16 de déduction inductive. Ledit module 16 porte également un autre aimant ou moyen inductif de détection 17 et une sortie 18 de raccordement étanche en vue du raccordement à un automate programmable de commande, ou autre moyen non représenté de traitement séquentiel des opérations.

Les taraudages 20 permettent l'assemblage de la couverture du boîtier au corps principal de ce boîtier, de manière connue en soi.

Selon l'invention, l'équipage mobile ou embiellage 3 est relié à la tige 8 du moyen d'actionnement 5 par un moyen de longueur réglable, par exemple par vissage relatif du taraudage 9 de la tige 8 autour de l'extrémité filetée 11 de la pièce de liaison 12.

A cet effet, on désolidarise le vérin 5 du boîtier 1 en dévissant les liaisons par vis 6 et 7, de manière à permettre une rotation R du vérin 5 dans son entier entraînant la tige 8 autour de l'axe fileté 11.

En référence à la figure 2, le fonctionnement de l'invention est le suivant : du fait de la liaison par vissage entre le vérin 5 et la pièce de liaison 12, et du fait du montage anti-rotation solidarisant d'une part la pièce 12 à l'équipage mobile 3 par l'intermédiaire de l'axe 13 et solidarisant la tige 8 au corps du vérin 5, il est possible d'obtenir un réglage angulaire très fin en choisissant de manière appropriée le pas du filetage 11 et du taraudage 9 coopérant l'un avec l'autre pour le réglage de longueur.

A titre indicatif, pour une tige 8 de vérin 5 présentant un diamètre extérieur de 16 mm, et un taraudage 9 intérieur de diamètre nominal 10 mm au pas de 1,5 mm, on peut obtenir un réglage incrémental de 1° d'angle de rotation du bras 4 de serrage ou de maintien par demi-tour de vérin 5 autour de l'axe de vissage. Pour permettre un réglage par demi-tour de vérin on prévoit que les vis 6 et 7 correspondant à la fixation sur le boîtier 1 du vérin 5 soient symétriques par rapport à cet axe de vissage.

L'invention permet ainsi non seulement un réglage fin, mais aussi un remplacement du vérin 5 sans démonter le dispositif ou l'équipage mobile, du fait que le vérin 5 peut simplement être libéré du dispositif par dévissage du taraudage 9.

Cette dissociation contribue également à la diminution des besoins de stockage, du fait que des vérins compatibles d'efforts nominaux différents peuvent être adaptés sur le même boîtier, et réciproquement.

En référence aux figures 3 et 4, un dispositif du genre de celui décrit en référence à la figure 1 est réglé de manière que le vissage du taraudage 9 soit effectué sensiblement à mi-longueur sur la tige filetée 11.

Ce vissage à mi-longueur assure dans la position de la figure 3 le maintien ou le serrage de pièces non représentées, et cette position de maintien ou de serrage est détectée du fait de la présence du drapeau métallique 14 en face du moyen 15 de détection inductive.

L'ouverture ou la libération de la pièce à maintenir ou à serrer s'effectue dans la position de la figure 4, dans laquelle le bras de serrage ou de maintien a pivoté d'un angle d'environ 45° vers le haut, et dans laquelle la détection d'ouverture ou de libération est réalisée par la détection du drapeau 10 par le moyen de détection inductive 17.

En référence aux figures 5 et 6, un dispositif analogue à celui de la figure 1 a été réglé de manière que la tige filetée 11 et le taraudage 9 soient vissés pratiquement complètement l'une dans l'autre.

La position sensiblement perpendiculaire du bras de serrage ou de maintien 4 correspond au maintien ou au serrage de pièces non représentées. Cette position de maintien ou de serrage est détectée grâce à la présence du drapeau 14 solidaire de la pièce de liaison 12 par le moyen de détection inductive 15.

Pour assurer la libération de la pièce à maintenir ou à serrer, le bras 4 pivote sensiblement à 120° de la position de la figure 5. Cette position de libération ou d'ouverture est détectée du fait de la présence du drapeau 10 solidaire de la tige 8 du vérin 5 en face du moyen 17 de détection inductive inclus avec le moyen 15 dans le module 16 de détection relié à l'extérieur par le passage de raccordement 18.

L'invention permet ainsi de régler les positions de serrage ou de maintien, d'ouverture ou de libération de manière précise, sans nécessiter aucune autre intervention que le vissage du vérin 5 dans son entier autour de la tige filetée 11. Cette simple opération permet ainsi d'utiliser le même dispositif pour une gamme très étendue d'angles ou de positions utilisables.

En outre, le fait que le réglage de la longueur s'effectue entre les deux drapeaux 10 et 14 de détection permet d'assurer automatiquement la détection des positions extrêmes, en utilisant toujours le même module de détection 16 et en évitant tout réglage de position des moyens de détection inductive 15 et 17 ou des drapeaux de détection, ou cibles équivalentes 10 et 14 solidaires respectivement de la tige 8 et de la pièce 12 de liaison.

L'invention décrite en référence à un mode de réalisation particulier n'y est nullement limitée, mais couvre au contraire toute modification et toute variante d'exécution dans le cadre de l'invention, en particulier toute variante dans laquelle le moyen d'actionnement n'est pas un vérin hydraulique ou pneumatique, par exemple un moyen de transmission d'efforts par câble, par chaîne, par liaison souple ou rigide reliée à un moyen d'actionnement situé à distance.

## Revendications

1. Dispositif de maintien, de positionnement ou de serrage, notamment pour le maintien, le positionnement, et le serrage de pièces de carrosserie, du type comportant : d'une part, un boîtier (1) étanche aux impuretés et contenant un équipage mobile (3) déplaçable en translation sous l'action d'un moyen (5) d'actionnement, la tige (8) du moyen d'actionnement (5) étant montée par rapport au corps du moyen d'actionnement (5) selon un montage anti-rotation ; et d'autre part, un organe de serrage ou de maintien, **caractérisé en ce que** l'équipage mobile (3) et la tige (8) du moyen d'actionnement (5) sont reliés par un moyen (9, 11) de longueur réglable par vissage relatif du moyen d'actionnement dans son entier autour de l'axe de translation de l'équipage mobile, et **en ce que** le moyen d'actionnement (5) est fixé de manière désolidarisable sur le boîtier (1) étanche aux impuretés.

2. Dispositif selon la revendication 1, **caractérisé en ce que** la tige (8) du moyen d'actionnement (5) est taraudée et l'équipage mobile (3) est solidaire d'une pièce de liaison (12) filetée (11) à une extrémité, pour permettre un réglage de longueur par vissage relatif du taraudage (9) de ladite tige (8) autour de l'extrémité filetée (11) de la pièce de liaison (12).

3. Dispositif selon la revendication 2, **caractérisé en ce que** la pièce de liaison (12) est reliée à l'équipage mobile (3) par un montage anti-rotation (13).

4. Dispositif selon la revendication 3, **caractérisé en ce que** la pièce de liaison (12) est conformée (14) pour coopérer avec un moyen de détection (15) de position de serrage ou de maintien.

5. Dispositif selon la revendication 4, **caractérisé en ce que** la pièce de liaison (12) porte un drapeau (14), apte à être détecté par un moyen (15) approprié solidaire du boîtier (1) du dispositif.

6. Dispositif selon la revendication 2, **caractérisé en ce que** la tige (8) du moyen d'actionnement (5) est solidaire d'un piston oblong ou rectangulaire.

7. Dispositif selon la revendication 6, **caractérisé en ce que** la tige (8) du moyen d'actionnement (5) est conformée (10) pour coopérer avec un moyen (17) de détection de position de libération ou d'ouverture.

8. Dispositif selon la revendication 7, **caractérisé en ce que** ladite tige (8) porte un drapeau (10), apte à être détecté par un moyen (17) approprié solidaire du boîtier (1) du dispositif.

9. Dispositif selon la revendication 4 ou la revendication 8, **caractérisé en ce qu'**au moins undit moyen (17) de détection approprié solidaire du boîtier (1) du dispositif est un moyen de détection sans contact, de préférence inductif.

10. Dispositif selon la revendication 4 et la revendication 8, **caractérisé en ce que** les moyens de détection (15, 17) appropriés sont montés dans un même module (16) de détection.

## Claims

1. A holding, positioning or clamping device, in particular for holding, positioning and clamping car body parts, of the type comprising: firstly, a casing (1) which is impermeable to impurities and contains a moving element (3) which is displaceable in translation under the action of an actuating means (5), an actuating means (5) fastened detachably to the casing (1) which is impermeable to impurities; and, secondly, a clamping or holding element, **characterised in that** the rod (8) of the actuating means (5) is mounted relative to the body of the actuating means (5) in an anti-rotation mounting; and **in that** the moving element (3) and the rod (8) of the actuating means (5) are connected by a means (9, 11) of adjustable length by relative screwing of the actuating means (5) in its entirety around the axis of translation of the moving element.

2. A device according to Claim 1, **characterised in that** the rod (8) of the actuating means (5) is internally threaded and the moving element (3) is integral with a connecting part (12) which is threaded (11) at one end in order to permit adjustment of length by relative screwing of the internal thread (9) of said rod (8) about the threaded end (11) of the connecting part (12).

3. A device according to Claim 2, **characterised in that** the connecting part (12) is connected to the moving element (3) by an anti-rotation mounting (13).

4. A device according to Claim 3, **characterised in that** the connecting part (12) is shaped (14) to cooperate with a means (15) for detecting the clamping or holding position.

5. A device according to Claim 4, **characterised in that** the connecting part (12) bears a flag (14) capable of being detected by an appropriate means (15) integral with the casing (1) of the device.

6. A device according to Claim 2, **characterised in that** the rod (8) of the actuating means (5) is integral with an oblong or rectangular piston.

7. A device according to Claim 6, **characterised in that** the rod (8) of the actuating means (5) is shaped (10) to cooperate with a means (17) for detecting the release or opening position.

8. A device according to Claim 7, **characterised in that** said rod (8) bears a flag (10) capable of being detected by an appropriate means (17) integral with the casing (1) of the device.

9. A device according to Claim 4 or Claim 8, **characterised in that** at least one said appropriate detection means (17) integral with the casing (1) of the device is a contact-free detection means, preferably an inductive one.

10. A device according to Claim 4 and Claim 8, **characterised in that** the appropriate detection means (15, 17) are mounted in one and the same detection module (16).

## Patentansprüche

1. Vorrichtung zum Halten, Positionieren oder Spannen, insbesondere zum Halten, Positionieren und Spannen von Karosserieteilen des Typs, der einerseits ein gegenüber Verschmutzung abgedichtetes Gehäuse (1), in dem eine unter der Wirkung einer mit dem gegenüber Verschmutzung abgedichteten Gehäuse (1) lösbar verbundenen Betätigungseinrichtung (5) translatorisch bewegliche Einrichtung (3) angeordnet ist, und der andererseits ein Spann- oder Halteorgan aufweist, **dadurch gekennzeichnet, daß** der Schaft (8) der Betätigungseinrichtung (5) mit dem Gehäuse der Betätigungseinrichtung (5) drehfest und die bewegliche Einrichtung (3) mit dem Schaft (8) der Betätigungseinrichtung mittels einer durch gegenseitiges Verschrauben der Bestätigungseinrichtung (5) als Ganzes um die Translationsachse der beweglichen Einrichtung (3) herum längeneinstellbaren Einrichtung (9, 11) verbunden sind.

2. Vorrichtung nach Anspruch 1, **dadurch gekennzeichnet, daß** der Schaft (8) der Betätigungseinrichtung (5) eine Gewindebohrung (9) aufweist und die bewegliche Einrichtung (3) mit einem Verbindungselement (12), das an einem Ende ein Außengewinde (11) aufweist, verbunden ist, um eine Längeneinstellung durch gegenseitiges Verschrauben der Gewindebohrung (9) der Stange (8) mit dem Gewindeende (11) des Verbindungselements (12) zu erreichen.

3. Vorrichtung nach Anspruch 2, **dadurch gekennzeichnet, daß** das Verbindungselement (12) mit der beweglichen Einrichtung (3) drehfest (13) verbunden ist.

4. Vorrichtung nach Anspruch 3, **dadurch gekennzeichnet, daß** das Verbindungselement (12) eine Ausgestaltung (14) aufweist, die mit einer Endstellungsabfrageeinrichtung (15) der Spann- oder Haltestellung zusammenwirkt.

5. Vorrichtung nach Anspruch 4, **dadurch gekennzeichnet, daß** das Verbindungselement (12) mit einer Fahne (14) versehen ist, deren Stellung durch eine geeignete, mit dem Gehäuse (1) der Vorrichtung verbundene Endstellungsabfrageeinrichtung (15) feststellbar ist.

6. Vorrichtung nach Anspruch 2, **dadurch gekennzeichnet, daß** der Schaft (8) der Betätigungseinrichtung (5) an einem länglichen oder rechteckigen Kolben befestigt ist.

7. Vorrichtung nach Anspruch 6, **dadurch gekennzeichnet, daß** der Schaft (8) der Betätigungseinrichtung (5) eine Ausgestaltung (10) aufweist, die mit einer Endstellungsabfrageeinrichtung (17) zum Feststellen der Freigabe- oder Öffnungsposition zusammenwirkt.

8. Vorrichtung nach Anspruch 7, **dadurch gekennzeichnet, daß** der Schaft (8) eine Fahne (10) trägt, deren Stellung durch eine geeignete, mit dem Gehäuse (1) der Vorrichtung verbundene Endstellungsabfrageeinrichtung (17) feststellbar ist.

9. Vorrichtung nach Anspruch 4 oder nach Anspruch 8, **dadurch gekennzeichnet, daß** wenigstens die eine geeignete Endstellungsabfrageeinrichtung (17), die mit dem Gehäuse (1) der Vorrichtung verbunden ist, eine kontaktlose, vorzugsweise induktive Endstellungsabfrageeinheit ist.

10. Vorrichtung nach Anspruch 4 oder Anspruch 8, **dadurch gekennzeichnet, daß** die Endstellungsabfrageeinrichtungen (15, 17) in demselben Endstellungsabfragemodul (16) angeordnet sind.
